# EUROPÄISCHE PATENTSCHRIFT

(11) **EP 4 264 145 B1**
(45) Veröffentlichungstag und Bekanntmachung des Hinweises auf die Patenterteilung: **10.09.2025**
(21) Anmeldenummer: 21844215.0
(22) Anmeldetag: 17.12.2021
(51) Int. Cl.: F24H 3/04

(54) **HEISSLUFTGEBLÄSE**
HOT AIR FAN
VENTILATEUR À AIR CHAUD

(30) Priorität: 18.12.2020 DE 102020134216
(43) Veröffentlichungstag der Anmeldung: 25.10.2023
(73) Patentinhaber: Steinel GmbH, 33442 Herzebrock-Clarholz (DE)
(72) Erfinder: KROLL, Heinz-Joachim, 33442 Herzebrock-Clarholz (DE)
(74) Vertreter: Mathys & Squire
(86) Internationale Anmeldenummer: PCT/EP2021/086537
(87) Internationale Veröffentlichungsnummer: WO 2022/129551

(56) Entgegenhaltungen:
- EP-A1- 3 553 411
- CN-A- 108 800 560
- DE-A1- 3 539 615
- DE-U1- 202011 052 043

## Beschreibung

Die Erfindung betrifft ein Heißluftgebläse, insbesondere ein akkubetriebenes Heißlufthandgerät.

Bekannte Heißluftgebläse sind in der Regel als Heißluftpistolen ausgebildet, die ein nach unten weisenden Griffabschnitt aufweisen, welcher an die Form einer Pistole erinnert. Solche Heißluftpistolen sind aufgrund ihrer Pistolenform aber vergleichsweise sperrig, so dass der Einsatz in einer engen Umgebung unkomfortabel bis unmöglich ist. Dies ist insbesondere dann der Fall, wenn mit der Heißluftpistole in einer engen Aussparung/ Öffnung gearbeitet werden soll. Auch in Einsatzbereichen, wie beispielsweise auf Baustellen insbesondere bei Dachdeckarbeiten sind Heißluftpistolen unhandlich und erschweren die Arbeit.

Eine Möglichkeit ist die Nutzung von Heißluftgeräten, die stabförmig ausgebildet sind. Ein solches Heißluftgerät ist beispielsweise aus der Druckschrift DE 2011 061 855 U1 bekannt. Diese Geräte sind jedoch auf eine externe Energieversorgung angewiesen und müssen mittels eines Netzkabels mit Energie versorgt werden.

Die Druckschrift CN 108800560 A beschreibt ferner ein pistolenartiges Heißluftgerät mit einem Pistolengriff und einem Maschinenkopf. Der Pistolengriff ist mit dem Maschinenkopf verbunden und kann relativ zu diesem geschwenkt werden. Jedoch ist dieses mit einer Gelenkvorrichtung ausgestattetes Heißluftgerät nicht für den professionellen Gebrauch geeignet, da das Heißluftgerät nicht die erforderliche Robustheit aufweist.
Die Druckschrift DE 35 39 615 A1 beschreibt einen Heißlufterzeuger, der stabförmig ausgebildet ist und einen rohrförmigen Hohlkörper aufweist, der als tragendes Gehäuse für ein Heizelement, eine Turbine und einen Motor dient.
Die Druckschrift DE 20 2011 052043 U1 betrifft ein Heißlufthandgerät mit einer digitalen Bedieneinrichtung mit Universal-Bedienelement.
Die EP 3 553 411 A1 beschreibt ein Heizkern für Heißluftpistolen und eine Heißluftpistole. Der Heizkern umfasst: eine Halterung und einen Heizdraht, der auf der Halterung angeordnet ist.

Aufgabe der vorliegenden Erfindung ist es folglich ein Heißluftgerät bereitzustellen, das zum einen handlich ist und in engen Umgebungen wie Aussparungen/Öffnungen eingesetzt werden kann und zum anderen keine externe Energiequelle benötigt.

Diese Aufgabe wird durch ein Heißluftgebläse gemäß Patentanspruch 1 gelöst.

Insbesondere wird diese Aufgabe gelöst durch ein Heißluftgebläse mit einem stabförmig ausgebildeten Gehäuse mit einer Gebläseeinrichtung zur Erzeugung eines Luftstroms, einer Heizeinrichtung zum Erhitzen des Luftstroms, einem Luftauslass an einem distalen Ende des Gehäuses, um den Luftstrom auf ein Werkstück zu lenken; einem Griffabschnitt an einem proximalen Ende des Gehäuses, um das Heißluftgebläse mittels einer Hand zu halten; und einer mit dem Gehäuse lösbar verbundenen Energiespeichereinrichtung zur Speicherung von elektrischer Energie und Bereitstellung der elektrischen Energie.

Gemäß einem Ausführungsbeispiel der Erfindung ist die Energiespeichereinrichtung derart mit dem Gehäuse verbunden, dass der Massenschwerpunkt des Heißluftgebläses mit verbundener Energiespeichereinrichtung im Bereich des Griffabschnitts liegt. Mittels dieser Schwerpunktanordnung wird das Heißluftgebläse besonders handlich, was speziell beim manuellen Heben, Halten und Ablegen vorteilhaft ist. Ferner wird eine sichere Verarbeitung des Werkstücks auch in einer engen Umgebung ermöglicht, ohne dass auf eine externe Energiequelle bzw. einer Verbindung mittels eines Netzkabels Rücksicht genommen werden muss. Hierdurch erweitert sich auch der Einsatzbereich des Heißluftgebläses.

Die Gebläseeinrichtung und die Heizeinrichtung können hierbei im Griffabschnitt des Gehäuses angeordnet sein. Dadurch kann eine kompakte Ausgestaltung des Heißluftgebläses realisiert werden.

Ferner kann die Energiespeichereinrichtung an einem proximalen Ende des Griffabschnitts lösbar mit dem Gehäuse verbunden sein.

Dabei kann die Energiespeichereinrichtung in verbundenen Zustand zumindest teileweise in das Gehäuse aufgenommen sein, so dass eine sicherer Zusammenschluss gewährleistet ist.

Die Energiespeichereinrichtung kann ein Akkumulator-Modul mit elektrischen Energiespeichermitteln aufweisen, wobei die Energiespeichermittel als Ackumulatoren ausgebildet sind. Aufgrund der fortschreitenden Entwicklung der Akku-Technologie, insbesondere auf dem Gebiet der Lithium-Ionen-Akkus, können hierbei Akkumulatoren verwendet werden, die eine lange Lebenszeit sowie ein große Speicherkapazität aufweisen.

Das Akkumulator-Modul kann mittels einer Steckverbindung mit dem Gehäuse lösbar verbunden sein. Die Steckverbindung ermöglicht ein einfaches Befestigen bzw. Ablösen des Akkumulator-Moduls von dem Gehäuse.

Das Heißluftgebläse kann ferner eine Steuereinheit aufweisen, die dazu eingerichtet ist, die Gebläseeinrichtung und die Heizeinrichtung zu steuern.

In diesem Zusammenhang kann das Gebläse eine mit der Steuereinheit verbundene Sensoreinheit aufweisen, die dazu eingerichtet ist, die Temperatur des Luftstroms und/oder der Heizeinrichtung zu erfassen. Hierdurch kann sichergestellt werden, dass keine Überhitzung im Bereich der Heizeinrichtung und/oder an dem Luftauslass (beispielsweise einer Düse) des Heißluftgebläses auftritt.

Die Gebläseeinrichtung kann einen Elektromotor und zumindest ein mittels des Elektromotors antreibbares Lüfterrad zum Erzeugen des Luftstroms aufweisen.

Das Heißluftgebläse kann ferner einen Betriebsschalter aufweisen, um zumindest die Heizeinrichtung, die Gebläseeinrichung und die Steuereinheit einzuschalten.

Auch kann das Heißluftgebläse ein Anzeigemittel aufweisen, das dem Heißluftgebläse zugeordnete Zustandsdaten anzeigt. Die Zustandsdaten können dabei die Temperatur des Luftstroms und/oder der Heizungseinrichtung, einen Ladezustand der Energiespeichereinrichtung und/oder eine Heizleistung des Heißluftgebläses umfassen. Dies ermöglicht es einem Nutzer die aktuellen Betriebsdaten des Heißluftgeräts abzurufen und wenn nötig eine entsprechende Anpassung vorzunehmen.

Hierbei kann das Anzeigemittel ein LCD Display sein.

In diesem Zusammenhang kann das Anzeigemittel an einem distalen Ende des Griffabschnitts so angeordnet sein, insbesondere abgeschrägt angeordnet sein, dass es einem Gesichtsfeld eines Nutzers zugewandt ist. Hierdurch hat der Nutzer optimalen Einblick auf die aktuellen Zustandsdaten auch während einer Bearbeitung des Werkstücks.

Ferner kann das Heißluftgebläse an einem distalen Ende des Griffabschnitts eine Ansaugöffnung aufweisen, um Luft anzusaugen.

Das Gehäuse kann pistolengrifffrei sein, so dass eine leicht Handhabung des Heißluftgebläses ermöglicht wird.

Ferner kann das Heißluftgebläse ein Handgerät, insbesondere ein Heißluftstab sein.

Insbesondere kann das Heißluftgebläse als starrer, länglicher, nicht gewinkelter oder nicht knickbarer Heißluftstab ausgebildet sein, das ein Gehäuse aufweist, das pistolengrifffrei ausgebildet ist.

Darüberhinaus weist das Heißluftgebläse in einer weiteren Ausführungsform einen Gebläseabschnitt, in dem die Gebläseeinrichtung und die Heizeinrichtung angeordnet sind, sowie einen im verbundenen Zustand der Energiespeichereinrichtung gebildeten Energiespeicherabschnitt auf.

Eine in einer Längsrichtung des Heißluftgebläses erzeugte zylindrische Einhüllende des Gebläseabschnitts kann dabei den Griffabschnitt und/oder den Energiespeicherabschnitt umgeben, so dass das Heißluftgebläse bei einer Ablage auf eine ebene Fläche immer so zum Liegen kommt, dass der Luftauslass nach oben zeigt.

Ferner kann mittels dieser Konfiguration in einem abgelegten Zustand des Heißluftgebläses der Luftauslass derart ausgerichtet sein, dass er von einer Auflagefläche des Heißluftgebläses weg zeigt. Eine solche Ausrichtung verringert das Risiko einer ungewollten Beschädigung der Auflagefläche und/oder des Heißluftgebläses. Bei einem herkömmlichen Heißluftgebläse tritt eine solche Beschädigung beispielsweise auf, wenn der Luftauslass vom Gebrauch noch stark erhitzt ist und bei einer Ablage des Heißluftgebläses die Ablagefläche berührt und anbrennt.

Hierbei kann der Luftauslass in einem, zwei, drei, vier, oder allen stabilen abgelegten Zuständen des Heißluftgebläses zumindest waagerecht zu der Auflagefläche ausgerichtet sein oder von der Auflagefläche nach oben weg zeigen. Ebenso ist auch eine senkrecht von der Auflagefläche weg zeigende Ausrichtung des Luftauslasses möglich.

In einem weiteren Beispiel kann das Heißluftgebläse auch derart ausgebildet sein, dass in einem abgelegten Zustand der Luftauslass immer von einer Auflagefläche des Heißluftgebläses weg zeigt.

Ferner ist es möglich, dass das Heißluftgebläse so ausgebildet ist, dass bei einem Ablegen auf einer Auflagefläche zumindest eine Auflagekantenlinie des Gebläseabschnitts und eine Auflagekantenlinie des Energiespeicherabschnitts in einer gemeinsamen Ebene liegen.

In einer weiteren Ausführungsform kann der Energiespeicherabschnitt des Heißluftgebläses eine maximale radiale Ausdehnung gemessen von der Längsachse des Heißluftgebläses aufweisen, die gleich oder kleiner als eine von der Längsachse gemessene maximale radiale Ausdehnung des Gebläseabschnitts in der gleichen radialen Ebene wie die radiale Ausdehnung des Energiespeicherabschnitts ist. Hierdurch kann gewährleistet werden, dass der Luftauslass bei zumindest einer, oder zumindest zwei, oder zumindest drei Lagen des Heißluftgebläses auf einer Auflagefläche von der Auflagefläche weg zeigt.

Die Energiespeichereinrichtung kann im verbundenen Zustand schräg zur Längsachse des Heißluftgebläses angeordnet und an einem proximalen Ende des Griffabschnitts lösbar mit dem Gehäuse verbunden sein.

Der Gebläseabschnitt kann ferner als Kragenteil ausgebildet sein.

Das Kragenteil kann eine rund zylindrische Form, eine hexagonal zylindrische Form, oder eine oktaedrisch zylindrische Form aufweisen, wobei sich die Längsachse der Zylinderformen in einer Längsrichtung des Heißluftgebläses erstreckt.

In einem weiteren Beispiel kann das Heißluftgebläse wenigstens ein Einstellmittel umfassen, das eine Temperatur des Luftstroms einstellen oder anpassen kann.

Das Einstellmittel kann als Einstellrad ausgebildet sein, wobei eine Einstellung oder Anpassung durch das Einstellrad mittels einer im Gehäuse angeordneten Bremse reguliert wird. Durch die Bremse kann das Drehen des Einstellrads erschwert bzw. verlangsamt werden, wodurch verhindert wird, dass es sich ungewollt dreht.

Das Einstellmittel kann an einem distalen Ende des Griffabschnitts so angeordnet sein, dass es einem Gesichtsfeld eines Nutzers zugewandt ist und folglich eine einfache Einstellung und/oder Anpassung ermöglicht.

Im Folgenden wird die Erfindung anhand eines Ausführungsbeispiels beschrieben, das durch die beiliegenden Zeichnungen näher erläutert wird.

Hierbei zeigen schematisch:
Fig. 1 eine schematische Ansicht einer Ausführungsform eines Heißluftgebläses gemäß der vorliegenden Erfindung;
Fig. 2 eine schematische Ansicht einer Ausführungsform des Heißluftgebläses gemäß der vorliegenden Erfindung;
Fig. 3 und Fig. 4 schematische Ansicht bzw. Draufsicht der in Fig. 2 gezeigten Ausführungsform des Heißluftgebläses gemäß der vorliegenden Erfindung;
Fig. 5 bis 12 schematische, perspektivische Ansichten einer Ausführungsform des Heißluftgebläses gemäß der vorliegenden Erfindung;
Fig. 13A bis 13C schematische, perspektivische Ansichten einer weiteren Ausführungsform des Heißluftgebläses gemäß der vorliegenden Erfindung;
Fig. 14A bis 14C schematische, perspektivische Ansichten einer weiteren Ausführungsform des Heißluftgebläses gemäß der vorliegenden Erfindung; und
Fig. 15A bis 15C schematische, perspektivische Ansichten einer weiteren Ausführungsform des Heißluftgebläses gemäß der vorliegenden Erfindung.

Im Folgenden werden für gleiche und gleichwirkende Bauteile dieselben Bezugszeichen verwendet.

Fig. 1 zeigt eine vereinfachte schematische Ansicht einer Ausführungsform eines Heißluftgebläses 10 gemäß der vorliegenden Erfindung. Das Heißluftgebläse 10 weist ein stabförmig ausgebildetes Gehäuse 12 auf, welches eine Gebläseeinrichtung 14 zur Erzeugung eines Luftstroms, eine Heizeinrichtung 16 zum Erhitzen des Luftstroms und einen an einem distalen Endes des Gehäuses 12 angeordneten Luftauslass 18 umfasst. Durch den Luftauslass 18 wird der Luftstrom auf ein Werkstück (nicht in Fig. 1 gezeigt) gelenkt. Der Luftauslass 18 kann hierbei als eine Düse 17 ausgebildet sein, die je nach Bedarf ausgewechselt werden kann. Der durch das Heißluftgebläse erhitzte Luftstrom hat in der Regel eine Temperatur von mehreren 100°C, insbesondere eine Temperatur zwischen 400°C und 800°C, bevorzugt etwa 500°C.

Das in Fig. 1 gezeigte Heißluftgebläse 10 weist ferner eine Griffabschnitt GA an einem proximalen Ende des Gehäuses 12 auf, der so ausgebildet ist, dass ein Nutzer das Heißluftgebläse 10 mittels einer Hand halten kann. Insbesondere befindet sich der Griffabschnitt GA im Gegensatz zu herkömmlichen Heißluftpistolen nicht an einem nach unten weisenden Pistolengriff, sondern erstreckt sich entlang einer Längsachse L, was in Fig. 1 durch einen Pfeil angedeutet ist, in Umfangsrichtung um die Längsachse L herum.

In einer Ausführungsform kann sich der Griffabschnitt GA über mindestens ein Drittel, vorzugsweise über mindestens die Hälfte in Richtung der Längsachse L des Gehäuses 12 erstrecken.

Der gesamte, vollumfängliche Griffabschnitt GA kann hitzegeschützt ausgebildet sein und somit gefahrlos von der Hand gegriffen werden. Beispielsweise ist der Griffabschnitt GA aus Kunststoff gefertigt und in Bezug auf den erhitzten Luftstrom im Inneren des Gehäuses 12 so angeordnet, dass eine unzulässige Erhitzung ausgeschlossen ist. Vorzugsweise überschreitet die Temperatur des Griffabschnitts GA 60°C, insbesondere 50°C nicht. Auch kann der Griffabschnitt GA anatomisch ausgeformt sein, so dass das Heißluftgebläse 10 besonders komfortabel zu greifen ist. Im Bereich des Griffabschnitts GA kann auch eine Ansaugöffnung (nicht in Fig. 1 gezeigt) bereitgestellt werden, um Luft anzusaugen.

Ferner umfasst das Heißluftgebläse 10 ein mit dem Gehäuse 12 lösbar verbundene Energiespeichereinrichtung 20 zur Speicherung von elektrischer Energie und Bereitstellung der elektrischen Energie. Die Energiespeichereinrichtung 20 kann beispielsweise an dem proximalen Ende des Griffabschnitts GA angeordnet sein, was in Fig. 1 vereinfacht illustriert ist.

Die Energiespeichereinrichtung 20 ist dabei derart mit dem Gehäuse 12 verbunden, dass der Massenschwerpunkt des Heißluftgebläses 10 mit verbundener Energiespeichereinrichtung 20 im Bereich des Griffabschnitts GA liegt.

Dadurch wird eine optimale Handhabung des Heißluftgebläses 10 realisiert, so dass während einer Bearbeitung eines Werkstückes ein selbsttätiges Kippen oder Abheben vermieden wird. Ferner ermöglicht die stabförmige Ausbildung einen Einsatz des Heißluftgebläses 10 in engen bzw. schwer zugänglichen Bereichen, ohne dass die Gefahr besteht, mit dem Heißluftgebläse 10, insbesondere einem nicht mehr vorhandenen Pistolengriff, zu verkanten oder hängenzubleiben.

Die Gebläseeinrichtung 14 und die Heizeinrichtung 16 können im Griffabschnitt GA des Gehäuses 12 angeordnet sein, was vereinfacht in der in Fig. 1 gezeigten Ausführungsform dargestellt ist. Dies ist jedoch nicht einschränkend und verschiedene Ausgestaltungen sind möglich. Beispielsweise zeigt Fig. 2 eine schematische Ansicht einer weiteren Ausführungsform des Heißluftgebläses 10 gemäß der vorliegenden Erfindung, in der die Gebläseeinrichtung 14 und die Heizeinrichtung 16 nicht im Griffabschnitt GA angeordnet sind. Wie aus Fig. 2 ersichtlich, befinden sich die Gebläseeinrichtung 14 und die Heizeinrichtung 16 in einem vorderen Abschnitt des Gehäuses 12. Die in Fig. 1 und Fig. 2 gezeigten Anordnungen sind jedoch nur beispielhaft und können je nach Bedarf variieren.

Wie oben bereits beschrieben, kann die Energiespeichereinrichtung 20 an dem proximalen Ende des Griffabschnitts GA lösbar mit dem Gehäuse verbunden sein. Dies ist in Fig. 3 dargestellt, die einen unverbundenen Zustand der Energiespeichereinrichtung 20 und des proximalen Endes des Griffabschnitts GA illustriert. Der Bereich ist in Fig. 2 und Fig. 3 durch eine gestrichelte Ellipse hervorgehoben.

In einer weiteren Ausführungsform (nicht in Fig. 1 und Fig. 2 gezeigt) kann die Energiespeichereinrichtung 20 im verbundenen Zustand zumindest teilweise in das Gehäuse 12 aufgenommen werden. Hierdurch kann beispielsweise ein sicherer Zusammenschluss ermöglicht werden.

Die Energiespeichereinrichtung 20 kann in einem weiteren Ausführungsbeispiel ein Akkumulator-Modul mit elektrischen Energiespeichermitteln aufweisen. Die Energiespeichermittel können als Akkumulatoren ausgebildet sein.

Beispielsweise kann das Akkumulator-Modul mittels einer Steckverbindung mit dem Gehäuse lösbar verbunden sein. Dadurch kann es leicht angebracht und wieder vom Gehäuse 12 entfernt werden. In einem weiteren Beispiel kann es zylindrisch ausgebildet sein und in den Griffabschnitt GA eingesteckt werden. Dies ist jedoch nicht einschränkend und weitere Verbindungsarten sind möglich. In einer weiteren Ausführungsform kann das Akkumulator-Modul mittels einer Rastverbindung mit Gehäuse 12 verbunden werden.

Das in Fig. 1 und Fig. 2 dargestellte Heißluftgebläse 10 kann ferner eine Steuereinheit 22 umfassen, die die Gebläseeinrichtung 14 und die Heizeinrichtung 16 steuert. Die Steuereinrichtung 22 ist mit der Heizeinrichtung und der Gebläseeinrichtung 14 verbunden, was in Fig. 1 und Fig. 2 durch entsprechende Linien illustriert ist.

Ferner kann das Heißluftgebläse 10 eine mit der Steuereinheit 22 verbundene Sensoreinheit 24 aufweisen, die die Temperatur des Luftstroms und/oder der Heizeinrichtung 14 erfasst. Die in Fig. 2 gezeigte Sensoreinheit 24 ist im Bereich der Heizeinrichtung 16 angeordnet und ermöglicht eine Überhitzung der Heizeinrichtung 14 zeitnah zu erkennen. Beispielsweise kann die Steuereinheit 22 in einem solchen Fall das Heißluftgebläse 10 automatisch abschalten und/oder eine Warnsignal erzeugen.

Die Gebläseeinrichtung 14 kann einen Elektromotor 14a und zumindest ein mittels des Elektromotors 14a antreibbares Lüfterrad 14b zum Erzeugen des Luftstroms aufweisen.

Mittels eines Betriebsschalters BS des Heißluftgebläses 10, was vereinfacht in Fig. 2 illustriert ist, kann zumindest die Heizeinheit 16, die Gebläseeinrichtung 14 und die Steuereinheit 22 eingeschalten werden.

Ebenso kann das Heißluftgebläse 10 ein Anzeigemittel 26 aufweisen, dass dem Heißluftgebläse 10 zugeordnete Zustandsdaten anzeigt. Die Zustandsdaten umfassen beispielsweise Information über die Temperatur des Luftstroms und/oder der Heizungseinrichtung 14, einen Ladezustand der Energiespeichereinrichtung 20 und/oder eine Heizleistung des Heißluftgebläses 10. Ein solches Anzeigemittel ist beispielsweise in Fig. 4 gezeigt, das eine Draufsicht der in Fig. 2 dargestellten Ausführungsform des Heißluftgebläses 10 illustriert. Zusätzlich zu dem Anzeigemittel 26 sind auch weitere Schalter S1, S2 sowie ein Schieber S3 vereinfacht dargestellt. Mittels des Schiebers S2 kann zum Beispiel einfach die Temperatur eingestellt, und/oder nachjustiert werden. Zusätzliche Funktionen können durch die Schalter S1, S2 aktiviert bzw. deaktiviert werden.

Das Anzeigemittel (26) kann beispielsweise als ein LCD Display ausgebildet sein. Möglich sind auch weitere Anzeigemittel 26 wie TFT (Thin-film Transistor) Display.

Dabei kann das Anzeigemittel 26 an einem distalen Ende des Griffabschnitts GA so angeordnet sein, insbesondere abgeschrägt angeordnet sein, dass es einem Gesichtsfeld eines Nutzers zugewandt ist (nicht in Fig. 4 gezeigt).

Ferner ist das Gehäuse 12 pistolengrifffrei.

Das Heißluftgebläse 10 ist ein Handgerät, insbesondere ein Heißluftstab.

In den Figuren 5 bis 12 sind weitere schematische, perspektivische Ansichten einer Ausführungsform des Heißluftgebläses 10 gemäß der vorliegenden Erfindung gezeigt.

Die Figuren 13A bis 13C sowie die Figuren 14A bis 14C und 15A bis 15C zeigen hierbei weitere Ausführungsformen.

Wie aus den Figuren 1 bis 12 und 13A bis 15C klar ersichtlich ist, wird erfindungsgemäß ein stabförmiges Heißluftgebläse 10 beansprucht, das als starrer, robuster Stab ausgeformt ist und keine Gelenkvorrichtungen aufweist, oder in einer sonstigen Art aus einer starren Längsform in eine gewinkelte Form gebracht werden kann. Das Heißluftgebläse 10 ist also als starrer, länglicher, ungewinkelter oder unknickbarer order unwinkelbarer Heißluftstab ausgebildet, wobei das Gehäuse 12 pistolengrifffrei ausgebildet ist.

Dabei zeigen die Figuren 13A, 14A und 15A jeweils eine seitliche Ansicht des Heißluftgebläses 10 mit dem Griffabschnitt GA, einem Gebläseabschnitt GBA und einem Energiespeicherabschnitt ESA. Die Gebläseeinrichtung 14 und die Heizeinrichtung 16 sind in dem Gebläseabschnitt GBA angeordnet. Ebenso können auch Ansaugöffnung im Gebläseabschnitt GBA umfasst sein. Ferner wird der in Fig. 13A, 14A, und 15A illustrierte Energiespeicherabschnitt ESA gebildet, wenn die Energiespeichereinrichtung 20 mit dem Gehäuse 12 verbunden wird. Die seitlichen Ansichten zeigen das Heißluftgebläse 10 entlang einer Längsrichtung LR, die sich von einem proximalen, hinteren Ende des Heißluftgebläses 10 bis zu einem distalen, vorderen Ende erstreckt.

Ferner sind in den Figuren 13B, 14B und 15B die jeweiligen Draufsichten auf das Heißluftgebläse 10 und in den Figuren 13C, 14C und 15C die jeweiligen Vorderansichten dargestellt.

In den Figuren 13A, 13B, 14A, 14B, 15A und 15B ist eine Längsachse LA des Heißluftgebläses 10 gezeigt, die beispielsweise mit einer Mittelachse des Luftauslasses 18, insbesondere einer Drehachse des Lüfterrads 14b und/oder einer Mittelachse des Griffabschnitts GA zusammenfällt. Die Längsachse LA ist hierbei parallel zu der Längsrichtung LR angeordnet. Die Längsachse LA soll also erfindungsgemäß als eine Achse definiert sein, die der radial symmetrischen Symmetrielinie der zylindrischen oder konischen Düse 17 entspricht. In jedem Fall bildet die Längsachse LA die Mittelachse des durch das Gehäuse 12 verlaufenden, und/oder in Strömungsrichtung, und/oder die Düse 17 verlassenden Luftstroms.

Eine in der Längsrichtung LR des Heißluftgebläses 10 erzeugte zylindrische Einhüllende des Gebläseabschnitts GBA umgibt bzw. umgrenzt den Griffabschnitt GA und den Energiespeicherabschnitt ESA. Die zylindrisch Einhüllende ist in den in Fig. 13B und 14B gezeigten Beispielen durch eine gestrichelte, in Fig. 15B durch eine durchgezogene Linie illustriert. In Fig. 13B, 14B und 15B erstreckt sie sich bis zu dem Energiespeicherabschnitt EBA. Ebenso ist es möglich, dass sie nur den Griffabschnitt GA umgibt bzw. umgrenzt.

Unter der zylindrisch Einhüllenden versteht man eine geradlinige Erweiterung einer Fläche entlang der Längsrichtung LR, die in dem vorliegenden Fall das Heißluftgebläse 10 ausgehend vom Gebläseabschnitt GBA umgibt und somit den Griffabschnitt GA und den Energiespeicherabschnitt ESA umschließt. Die Einhüllende kann hierbei in einem Bereich von +/- 5%, von +/- 10%, oder von +/- 15% der radialen Ausdehnung zur Längsachse LA die entsprechenden Abschnitte GA, ESA umgrenzen.

Mittels einer solchen Konfiguration des Heißluftgebläses 10 kann sichergestellt werden, dass in einem abgelegten Zustand des Heißluftgebläses 10 der Luftauslass 18 derart ausgerichtet ist, dass er von einer Auflagefläche des Heißluftgebläses 10 weg zeigt. Insbesondere ermöglicht diese Ausrichtung, dass der in Längsrichtung LR aus dem Luftauslass 18 strömende Luftstrom waagerecht und/oder senkrecht bezogen auf die Auflagefläche des Heißluftgebläses 10 ausströmt. Daher muss das Heißluftgebläse 10 nicht jedes Mal bei einer Ablage ausgeschalten werden. Es eignet sich folglich besonders für vielfachen Gebrauch bzw. professionell Betrieb.

Dabei kann der Luftauslass 18 in einem, zwei, drei, vier, oder allen stabilen abgelegten Zuständen des Heißluftgebläses 10 zumindest waagerecht zu der Auflagefläche ausgerichtet sein oder von der Auflagefläche nach oben weg zeigen. Eine solche Konfiguration ist beispielsweise in Fig. 13A bis 13C gezeigt. Bei Ablage auf eine obere oder untere Seite des Heißluftgebläses 10, zeigt der Luftauslass 18 in eine waagrechte Richtung entlang der Längsrichtung LR.

In einem weiteren Beispiel kann das Heißluftgebläse 10 auch derart ausgebildet sein, dass der Luftauslass 18 in einem abgelegten Zustand immer von einer Auflagefläche des Heißluftgebläses 18 weg zeigt.

Ferner ist es möglich, dass in dem auf einer Auflagefläche abgelegten Heißluftgebläse 10 zumindest eine Auflagekantenlinie AKL_{GBA} des Gebläseabschnitts GBA und eine Auflagekantenlinie AKL_{ESA} des Energiespeicherabschnitts ESA in einer gemeinsamen Ebene liegen. Dies ist vereinfacht in den Figuren 13A, 14A und 15A dargestellt (ohne Auflagefläche). Bei einer Ablage des Heißluftgebläses 10 auf die entsprechenden Auflagekantenlinien AKL_{GBA}, AKL_{ESA} zeigt der Luftauslass 18 von der Auflagefläche weg, ist insbesondere waagerecht zu der Auflagefläche angeordnet. Hierbei sind in den Figuren 13A und 15A jeweils zwei Auflagekantenlinien AKL_{GBA}, AKL_{ESA} illustriert.

Der Energiespeicherabschnitt ESA des Heißluftgebläses 10 in der zuvor beschriebenen seitlichen Ansicht in Fig. 13A kann weiterhin eine maximale radiale Ausdehnung gemessen von der Längsachse LA des Heißluftgebläses 10 aufweisen, die gleich oder kleiner als eine von der Längsachse LA gemessene maximale radiale Ausdehnung des Gebläseabschnitts GBA in der gleichen radialen Ebene wie die radiale Ausdehnung des Energiespeicherabschnitts ist.

Ferner ist aus Fig. 13A ersichtlich, dass die Energiespeichereinrichtung 20 im verbundenen Zustand schräg zu der Längsachse LA des Heißluftgebläses 10 angeordnet sein kann und an einem proximalen Ende des Griffabschnitts GA lösbar mit dem Gehäuse 12 verbunden ist. In dem weiteren in Fig. 14A gezeigten Beispiel kann die Energiespeichereinrichtung 20 auch senkrecht zu der Längsachse LA am proximalen Ende mit dem Gehäuse 12 verbunden sein.

Ferner kann die Energiespeichereinrichtung 20 derart mit dem Gehäuse 12 verbunden sein, dass ein von einer gedachten Mittellinie und/oder der Längsachse LA des Heißluftgeräts 10 ausgehender oberer Teilbereich und ein unterer Teilbereich der Energiespeichereinrichtung 20 jeweils 10% und 90%, 20% und 80%, 30% und 70%, oder 40% und 60% der gesamten Energiespeichereinrichtung 20 entspricht. Hierdurch ist die Energiespeichereinrichtung 20 bzw. das oben beschriebenen Akkumulator-Modul bei bestimmungsgemäßer Benutzung des Heißluftgebläses 20 vorwiegend unterhalb des Griffbereiches GA angeordnet, wodurch das Heißluftgebläses 20 besser in der Hand liegt.

In diesem Zusammenhang kann die Energiespeichereinrichtung 20 abgerundete Ecken aufweisen, was die Handbarkeit des Heißluftgebläses 20 im verbundenem Zustand mit der Energiespeichereinrichtung 20 weiter verbessert.

In einem weiteren Beispiel kann der Gebläseabschnitt GBA als Kragenteil ausgebildet sein. Dies ist in den Figuren 13A bis 13C und 14A bis 14C gezeigt.

Das Kragenteil kann eine runde Form, eine hexagonale Form, oder eine oktaedrische Form aufweisen. Ferner kann es an seinem Randbereich eine geriffelte Oberfläche zur besseren Greifbarkeit umfassen. Auch ist eine Gummierung auf der Außenseite des Kragenteils möglich, um eine rutschfeste Ablage des Heißluftgebläses 20 zu ermöglichen. Die Gummierung bietet ferner einen Stoßschutz für das Gehäuse 12, sowie einen Schutz, wenn das Heißluftgebläse 10 fallen gelassen wird.

Mittels des wenigstens einem Einstellmittel kann eine Temperatur des Luftstroms eingestellt oder angepasst werden.

Beispielsweise kann das Einstellmittel als Einstellrad ausgebildet sein, wobei eine Einstellung oder Anpassung der Temperatur durch das Einstellrad mittels einer im Gehäuse 12 angeordneten Bremse reguliert wird. Die Bremse kann die Drehung des Rades verlangsamen und dadurch eine ungewollte Drehung vermeiden.

Das Einstellmittel kann an einem distalen Ende des Griffabschnitts GA so angeordnet sein, dass es einem Gesichtsfeld eines Nutzers zugewandt ist. Hierdurch wird eine Einstellung und/oder Anpassung der Temperatur erleichtert.

Der Griffabschnitt GA kann ferner unterschiedliche Designstrukturen aufweisen. Zum Beispiel kann er anatomisch ausgeformt sein, um eine Greifbarkeit des Heißluftgebläses 20 zu erhöhen.

Beispielsweise kann der Betriebsschalter BS im Griffbereich GA angeordnet sein, wie aus den Figuren 13A, 13B, 14A, 14B, 15A und 15B ersichtlich, um einen einfachen Zugang für einen Benutzer zu ermöglichen.

In diesem Zusammenhang wird das Heißluftgebläse 10 bei einem Arbeitsvorgang vorzugsweise nicht ausgeschaltet, damit der Luftstrom seine Temperatur beibehält. Dabei ermöglicht die erfindungsgemäße Ausgestaltung des Heißluftgebläses 10, dass der Luftauslass 18 bei Ablage auf eine Ablagefläche von dieser weg zeigt, bzw. der Luftstrom waagrecht oder noch oben ausgerichtet ist, so dass keine Beschädigung auftritt. Deswegen kann auch der Betriebsschalter BS auch, wie in Fig. 13A bis 14 B gezeigt, an einem proximalen Ende des Griffabschnitts GA angeordnet und als Schiebeschalter ausgebildet sein.

## Patentansprüche

1. Heißluftgebläse (10) mit
- einem (12) mit einer Gebläseeinrichtung (14) zur Erzeugung eines Luftstroms, einer Heizeinrichtung (16) zum Erhitzen des Luftstroms, einem Luftauslass (18) an einem distalen Ende des Gehäuses (12), um den Luftstrom auf ein Werkstück zu lenken;
- einem Griffabschnitt (GA) an einem proximalen Ende des Gehäuses (12), um das Heißluftgebläse (10) mittels einer Hand zu halten; und
- einer mit dem Gehäuse (12) lösbar verbundenen Energiespeichereinrichtung (20) zur Speicherung von elektrischer Energie und Bereitstellung der elektrischen Energie,
**dadurch gekennzeichnet, dass** das Gehäuse stabförmig ausgebildet und pistolengrifffrei ist und das Heißluftgebläse (10) als starrer, länglicher, nicht gewinkelter oder nicht knickbarer Heißluftstab ausgebildet ist, wobei das Heißluftgebläse so ausgebildet ist, dass der durch das Heißluftgebläse (10) erhitzte Luftstrom eine Temperatur von mehreren 100°C aufweist.

2. Heißluftgebläse (10) nach Anspruch 1, **dadurch gekennzeichnet, dass** die Energiespeichereinrichtung (20) derart mit dem Gehäuse (12) verbunden ist, dass der Massenschwerpunkt des Heißluftgebläses (10) mit verbundener Energiespeichereinrichtung (20) im Bereich des Griffabschnitts (GA) liegt.

3. Heißluftgebläse (10) nach einem der vorhergehenden Ansprüche, ferner mit:
- einem Gebläseabschnitt (GBA), in dem die Gebläseeinrichtung (14) und die Heizeinrichtung (16) angeordnet sind; und
- einem im verbundenen Zustand der Energiespeichereinrichtung (20) gebildeten Energiespeicherabschnitt (ESA).

4. Heißluftgebläse (10) nach Anspruch 3, **dadurch gekennzeichnet, dass** eine in einer Längsrichtung (LR) des Heißluftgebläses (10) erzeugte zylindrische Einhüllende des Gebläseabschnitts (GBA) den Griffabschnitt (GA) und/oder den Energiespeicherabschnitt (ESA) umgibt.

5. Heißluftgebläse (10) nach einem der vorherhergehenden Ansprüche, **dadurch gekennzeichnet, dass** in einem abgelegten Zustand des Heißluftgebläses (10) der Luftauslass (18) derart ausgerichtet ist, dass er von einer Auflagefläche des Heißluftgebläses (10) weg zeigt.

6. Heißluftgebläse (10) nach Anspruch 4, **dadurch gekennzeichnet, dass** der Luftauslass (18) in einem, zwei, drei, vier, oder allen stabilen abgelegten Zuständen des Heißluftgebläses (10) zumindest waagerecht zu der Auflagefläche ausgerichtet ist oder von der Auflagefläche nach oben weg zeigt.

7. Heißluftgebläse (10) nach Anspruch 3 bis 6, **dadurch gekennzeichnet, dass** der Energiespeicherabschnitt (ESA) des Heißluftgebläses (10) eine maximale radiale Ausdehnung gemessen von einer Längsachse (LA) des Heißluftgebläses (10) aufweist, die gleich oder kleiner als eine von der Längsachse (LA) gemessene maximale radiale Ausdehnung des Gebläseabschnitts (GBA) in der gleichen radialen Ebene wie die radiale Ausdehnung des Energiespeicherabschnitts (ESA) ist.

8. Heißluftgebläse (10) nach Anspruch 7, **dadurch gekennzeichnet, dass** die Energiespeichereinrichtung (20) im verbundenen Zustand schräg zu der Längsachse (LA) des Heißluftgebläses (10) angeordnet ist und an einem proximalen Ende des Griffabschnitts (GA) lösbar mit dem Gehäuse (12) verbunden ist.

9. Heißluftgebläse (10) nach einem der vorhergehenden Ansprüche, **dadurch gekennzeichnet, dass** der Gebläseabschnitt (GBA) als Kragenteil ausgebildet ist.

10. Heißluftgebläse (10) nach Anspruch 9, **dadurch gekennzeichnet, dass** das Kragenteil eine rund zylindrische Form, eine hexagonal zylindrische Form, oder eine oktaedrisch zylindrische Form aufweist, wobei sich eine Längsachse der Zylinderformen in einer Längsrichtung (LR) des Heißluftgebläses erstreckt.

11. Heißluftgebläse (10) nach einem der vorhergehenden Ansprüche, ferner mit wenigstens einem Einstellmittel, das dazu eingerichtet ist, eine Temperatur des Luftstroms einzustellen oder anzupassen.

12. Heißluftgebläse (10) nach Anspruch 11, **dadurch gekennzeichnet, dass** das Einstellmittel als Einstellrad ausgebildet ist, wobei eine Einstellung oder Anpassung durch das Einstellrad mittels einer im Gehäuse (12) angeordneten Bremse reguliert wird.

13. Heißluftgebläse (10) nach Anspruch 11 oder 12, **dadurch gekennzeichnet, dass** das Einstellmittel an einem distalen Ende des Griffabschnitts (GA) so angeordnet ist, dass es einem Gesichtsfeld eines Nutzers zugewandt ist.

14. Heißluftgebläse (10) nach einem der vorhergehenden Ansprüche, **dadurch gekennzeichnet, dass** das Heißluftgebläse (10) ein Handgerät, insbesondere ein Heißluftstab ist.

## Claims

1. Hot air fan (10), comprising
- a housing (12) having a fan device (14) for generating an air flow, a heating device (16) for heating the air flow, an air outlet (18) at a distal end of the housing (12) in order to direct the air flow onto a workpiece;
- a handle portion (GA) at a proximal end of the housing (12) in order to hold the hot air fan (10) using a hand; and
- an energy storage device (20) that is releasably connected to the housing (12) for storing electrical energy and providing the electrical energy,
**characterised in that** the housing is rod-shaped and without a gun handle and the hot air fan (10) is designed as a rigid, elongate, non-angled or non-bendable hot air rod, wherein the hot air fan is designed such that the air flow heated by the hot air fan (10) has a temperature of several hundred degrees celcius (°C).

2. Hot air fan (10) according to claim 1, **characterised in that** the energy storage device (20) is connected to the housing (12) in such a way that the centre of gravity of the hot air fan (10) with the energy storage device (20) connected thereto lies in the region of the handle portion (GA).

3. Hot air fan (10) according to any of the preceding claims, further comprising:
- a fan portion (GBA) in which the fan device (14) and the heating device (16) are arranged; and
- an energy storage portion (ESA) formed in the connected state of the energy storage device (20).

4. Hot air fan (10) according to claim 3, **characterised in that** a cylindrical envelope of the fan portion (GBA) produced in a longitudinal direction (LR) of the hot air fan (10) surrounds the handle portion (GA) and/or the energy storage portion (ESA).

5. Hot air fan (10) according to any of the preceding claims, **characterised in that**, in a placed-down state of the hot air fan (10), the air outlet (18) is oriented such that it points away from a supporting surface of the hot air fan (10).

6. Hot air fan (10) according to claim 4, **characterised in that**, in one, two, three, four, or all stable placed-down states of the hot air fan (10), the air outlet (18) is oriented at least horizontally to the supporting surface or points upwards away from the supporting surface.

7. Hot air fan (10) according to claim 3 to 6, **characterised in that** the energy storage portion (ESA) of the hot air fan (10) has a maximum radial extent, measured from a longitudinal axis (LA) of the hot air fan (10), that is less than or equal to a maximum radial extent of the fan portion (GBA), measured from the longitudinal axis (LA), in the same radial plane as the radial extent of the energy storage portion (ESA).

8. Hot air fan (10) according to claim 7, **characterised in that**, in the connected state, the energy storage device (20) is arranged obliquely to the longitudinal axis (LA) of the hot air fan (10) and is releasably connected to the housing (12) at a proximal end of the handle portion (GA).

9. Hot air fan (10) according to any of the preceding claims, **characterised in that** the fan portion (GBA) is designed as a collar part.

10. Hot air fan (10) according to claim 9, **characterised in that** the collar part has a round cylindrical shape, a hexagonal cylindrical shape, or an octahedral cylindrical shape, wherein a longitudinal axis of the cylinder shapes extends in a longitudinal direction (LR) of the hot air fan.

11. Hot air fan (10) according to any of the preceding claims, further comprising at least one setting means that is configured to set or adjust a temperature of the air flow.

12. Hot air fan (10) according to claim 11, **characterised in that** the setting means is designed as a setting wheel, wherein a setting or adjustment by the setting wheel is regulated by means of a brake arranged in the housing (12).

13. Hot air fan (10) according to claim 11 or 12, **characterised in that** the setting means is arranged at a distal end of the handle portion (GA) in such a way that it faces a field of view of a user.

14. Hot air fan (10) according to any of the preceding claims, **characterised in that** the hot air fan (10) is a handheld device, in particular a hot air rod.

## Revendications

1. Ventilateur à air chaud (10) avec
- un boîtier (12) avec un dispositif de soufflage (14) pour produire un flux d'air, un dispositif de chauffage (16) pour chauffer le flux d'air, une sortie d'air (18) à une extrémité distale du boîtier (12) pour diriger le flux d'air vers une pièce à usiner ;
- une partie de préhension (GA) à une extrémité proximale du boîtier (12) pour tenir le ventilateur à air chaud (10) à la main ; et
- un dispositif de stockage d'énergie (20) relié de manière amovible au boîtier (12) pour stocker de l'énergie électrique et fournir de l'énergie électrique,
**caractérisé en ce que** le boîtier est en forme de tige et ne comporte pas de poignée pistolet et **en ce que** le ventilateur à air chaud (10) est conçu comme une tige d'air chaud rigide, allongée, non coudée ou non pliable, le ventilateur à air chaud étant conçu de telle sorte que le flux d'air chauffé par le ventilateur à air chaud (10) présente une température de plusieurs centaines de degrés Celsius (°C).

2. Ventilateur à air chaud (10) selon la revendication 1, **caractérisé en ce que** le dispositif de stockage d'énergie (20) est relié au boîtier de telle sorte que le centre de gravité du ventilateur à air chaud (10) avec dispositif de stockage d'énergie (20) relié se trouve dans la zone de la partie de préhension (GA).

3. Ventilateur à air chaud (10) selon l'une des revendications précédentes, comprenant en outre :
- une partie soufflante (GBA), dans laquelle sont disposés le dispositif de soufflage (14) et le dispositif de chauffage (16) ; et
- une partie de stockage d'énergie (20) formée lorsque le dispositif de stockage d'énergie (ESA) est assemblé.

4. Ventilateur à air chaud (10) selon la revendication 3, **caractérisé en ce qu'**une enveloppe cylindrique de la partie soufflante (GBA) générée dans une direction longitudinale (LR) du ventilateur à air chaud (10) entoure la partie de préhension (GA) et/ou la partie de stockage d'énergie (ESA).

5. Ventilateur à air chaud (10) selon l'une des revendications précédentes, **caractérisé en ce que**, lorsque le ventilateur à air chaud (10) est à l'arrêt, la sortie d'air (18) est orientée de sorte qu'elle est dirigée à l'opposé d'une surface d'appui du ventilateur à air chaud (10).

6. Ventilateur à air chaud (10) selon la revendication 4, **caractérisée en ce que** la sortie d'air (18) est orientée au moins horizontalement par rapport à la surface d'appui ou est dirigée vers le haut à l'opposé de la surface d'appui, dans un, deux, trois, quatre ou tous les états de rangement stables du ventilateur à air chaud (10).

7. Ventilateur à air chaud (10) selon les revendications 3 à 6, **caractérisé en ce que** la partie de stockage d'énergie (ESA) du ventilateur à air chaud (10) présente une extension radiale maximale, mesurée à partir d'un axe longitudinal (LA) du ventilateur à air chaud (10), qui est égale ou inférieure à une extension radiale maximale de la partie soufflante (GBA) mesurée à partir de l'axe longitudinal (LA) dans le même plan radial que l'extension radiale de la partie de stockage d'énergie (ESA).

8. Ventilateur à air chaud (10) selon la revendication 7, **caractérisé en ce que** le dispositif de stockage d'énergie (20) est disposé, à l'état assemblé, obliquement par rapport à l'axe longitudinal (LA) de la soufflerie à air chaud (10) et est relié de manière amovible au boîtier (12) à une extrémité proximale de la partie formant poignée (GA).

9. Ventilateur à air chaud (10) selon l'une des revendications précédentes, **caractérisé en ce que** la partie soufflante (GBA) est conçue comme une partie en saillie.

10. Ventilateur à air chaud (10) selon la revendication 9, **caractérisé en ce que** la partie en saillie présente une forme cylindrique ronde ou une forme cylindrique hexagonale ou une forme cylindrique octaédrique, un axe longitudinal des formes cylindriques s'étendant dans une direction longitudinale (LR) du ventilateur à air chaud.

11. Ventilateur à air chaud (10) selon l'une des revendications précédentes, comprenant en outre au moins un moyen de réglage conçu pour régler ou adapter une température du flux d'air.

12. Ventilateur à air chaud (10) selon la revendication 11, **caractérisé en ce que** le moyen de réglage est conçu sous forme de molette de réglage, le réglage ou l'adaptation par la molette de réglage étant régulé au moyen d'un frein disposé dans le boîtier (12).

13. Ventilateur à air chaud (10) selon la revendication 11 ou 12, **caractérisé en ce que** le moyen de réglage est disposé à une extrémité distale de la partie de préhension (GA) de manière à être tourné vers le champ de vision d'un utilisateur.

14. Ventilateur à air chaud (10) selon l'une des revendications précédentes, **caractérisé en ce que** le ventilateur à air chaud (10) est un appareil portatif, notamment une tige d'air chaud.
